# EUROPÄISCHE PATENTSCHRIFT

(11) **EP 0 444 272 B1**
(45) Veröffentlichungstag und Bekanntmachung des Hinweises auf die Patenterteilung: **21.07.1993**
(21) Anmeldenummer: 90124218.0
(22) Anmeldetag: 14.12.1990
(51) Int. Cl.: B24D 13/16

(54) **Fächerstirnschleifscheibe**
Peripheral flaps polishing wheel
Disque de polissage à éléments flexibles périfériques

(30) Priorität: 01.03.1990 DE 9002385 U
(43) Veröffentlichungstag der Anmeldung: 04.09.1991
(73) Patentinhaber: Wendt, Günther, D-51570 Windeck (DE)
(72) Erfinder: Wendt, Günther, D-51570 Windeck (DE)
(74) Vertreter: Sternagel, Hans-Günther, Dr.

(56) Entgegenhaltungen:
- DE-A- 3 805 719
- DE-C- 3 741 279
- DE-U- 8 506 607
- US-A- 3 616 581

## Beschreibung

Die Erfindung richtet sich auf eine spezielle konstruktive Gestaltung von Fächerstirnschleifscheiben oder -trennscheiben.

Fächerstirnschleifscheiben mit einem kreisförmigen Grundteller, in dessen Umfangszone Schleiflamellen einander dachziegelartig übergreifend angeordnet und mit Klebstoff am Teller befestigt sind, gehören zum Stand der Technik.

Aus DE-GM 85 06 607 sind solche Schleifscheiben bekannt, bei denen die Lamellen an ihrer Rückseite unter Ausbildung des Tellers aus und mittels glasfaserverstärktem Kunstharz untereinander verbunden sind. In DE-GM 87 11 831 ist beschrieben, die Oberfläche des Aluminiumtellers zur Verbesserung der Haftung aufzurauhen oder mit Lochungen zu versehen. Aus DE-A-38 05 719 ist es bekannt, die Schleiflamellen mit Durchbrechungen zu versehen, um eine bessere Durchdringung mit Klebstoff und damit eine bessere Haftung zu erzielen. Die Bemühungen zur Verbesserung der Haftung der Schleiflamellen wurden notwendig, um die Schleifscheiben bei den heute gewünschten Umfangsgeschwindigkeiten betreiben zu können und den gesetzlichen Unfallverhütungsvorschriften zu genügen.

Diese bekannten Fächerstirnschleifscheiben haben den Nachteil, daß die Schleiflamellen nur zu einem geringen Teil über den Rand des Stütztellers hinausragen. Sobald dieser Teil verbraucht ist, besteht das Risiko, daß der Grundteller in Kontakt mit dem zu bearbeitenden Gegenstand gelangt und unerwünschte Schleifspuren oder Kratzer erzeugt werden. Dies kann insbesondere auch dann eintreten, wenn die Schleifscheiben sehr steil angesetzt oder sogar als Trennscheiben benutzt werden.

In DE-A-37 41 279 wird deshalb vorgeschlagen, den Aufnahmeteller derartiger Schleifscheiben aus gegebenenfalls faserverstärktem Kunststoff oder Kunstharz auszubilden, in welches Schleifmittelpartikel eingebettet sind. Die auf den Aufnahmeteller in Fächerbelegung aufgeklebten Schleiflamellen ragen nicht über den Umfang des als Trennscheibe ausgebildeten Aufnahmetellers hinaus. Diese konstruktive Gestaltung hat sich in der Praxis bei den gewünschten hohen Umfangsgeschwindigkeiten nicht bewährt. Häufig wurden infolge unzureichender Festigkeit die den Sicherheitsvorschriften entsprechenden Werte bei den sogenannten Sprengprüfungen nicht erreicht.

Aufgabe der Erfindung ist es, eine konstruktive Gestaltung von Fächerstirnschleifscheiben oder -trennscheiben zu schaffen, bei denen auch bei sehr steilem Aufsetzen auf den zu bearbeitenden Gegenstand oder Nutzung als Trennscheibe ein größerer Anteil der Schleiflamellen zum Schleifen ausgenutzt und abgenutzt werden kann, als bei den bekannten Schleifscheiben oder Trennscheiben, wobei die Schleiflamellen jedoch so fest mit dem Grundteller verbunden sind, daß die Schleif/Trennscheiben den einschlägigen Sicherheitsbestimmungen genügen.

Diese Aufgabe wird gelöst durch eine Fächerstirnschleifscheibe oder -trennscheibe mit einem kreisförmigen Grundteller, auf dessen Stirnseite in einer Umfangszone Schleiflamellen einander dachziegelartig übergreifend so angeordnet sind, daß sie über den Rand des Grundtellers hinausragen und die Schleiflamellen am Grundteller mittels Klebstoff befestigt sind, wobei die Schleiflamellen so weit über den Rand des Grundtellers hinausragen, daß in radialer Richtung nur ein Drittel bis zur Hälfte der Ausdehnung der Schleiflamellen in der Umfangszone des Grundtellers an diesem durch Klebstoff befestigt ist und am Außenrand des Grundtellers eine mit dem Grundteller und den überstehenden Schleiflamellen fest verbundene ringförmige Schicht aus gehärteten synthetischen Polymeren, in die Schleifkörner eingebettet sind, vorhanden ist.

Die Schicht aus schleifmittelhaltigen Polymeren kann sich über das gesamte Teilstück der Lamellen erstrecken, das über den Rand des Grundtellers hinausragt. Im allgemeinen ist es jedoch ausreichend, wenn mindestens die Hälfte der über den Rand des Grundtellers hinausragenden Teilstücke der Lamellen durch die gehärtete Polymerschicht gestützt und von ihr zusätzlich gehalten werden. Die Schichtdicke sollte nicht geringer als die des Stütztellers sein, sie kann dicker sein und in einem solchen Falle in radialer Richtung nach außen abnehmen. Es ist auch möglich, die Polymerschicht so auszubilden, daß sie den Außenrand des Grundtellers umgreift und auch schleifmittelhaltiges Polymers im Randbereich auf der Rückseite des Grundtellers vorhanden ist. Die Schicht dient zur Abstützung und Verankerung der Schleiflamellen, insbesondere der Teile, die nicht unmittelbar mit dem Grundteller verklebt sind. Die Polymerschicht ist in ihrem Grundaufbau mit Kunstharz oder Kautschuk gebundenen Schleifkörpern vergleichbar. Vorzugsweise weisen die Körner eine Größe auf, die etwa mit der Körnung der Schleifkörper in den Schleiflamellen übereinstimmt. Es ist aber auch möglich, in der Polymerschicht Schleifkörper in einer gröberen Körnung als in den Schleiflamellen einzusetzen.

Als Schleifkörner können verwendet werden Aluminiumoxid, Zirkonoxid, Siliciumdioxid, Korund, Siliciumkarbid, Borkarbid, Metallnitride wie kubisches Bornitrid.

Das Gewichtsverhältnis zwischen dem als Bindemittel für die Schleifkörper dienenden synthetischen Polymeren und Schleifkörner kann unterschiedlich sein. Ein Anteil von weniger als 10 Gew.% Schleifkörner bezogen auf Gesamtgewicht ergibt eine zu geringe Schleifwirkung und verstärkt das Polymere nur ungenügend. Die Obergrenze stellt der Gehalt an Schleifkörnern dar, bei dem deren Bindung gerade noch ausreichend ist. Im allgemeinen beträgt das Gewichtsverhältnis von synthetischen Polymeren:Schleifkörnern von 90:10 bis 20:80, vorzugsweise von 60:40 bis 40:60. Falls erwünscht, können in der Polymerschicht noch deren Festigkeit erhöhende, verstärkende Füllstoffe zusätzlich zu den Schleifkörnern vorhanden sein.

Als synthetische Polymere können härtbare synthetische Harze, aber auch synthetische Elastomere und synthetische Kautschuke verwendet werden. Besonders geeignet sind Epoxidharze, Polyesterharze und Phenolharze. Bei den Epoxidharzen sind Epoxyacrylatharze, Vinylesterharze auf Epoxidbasis besonders geeignet. Bei den Phenolharzen sind sowohl Phenolformaldehydharze, Phenolmelaminharze als auch Novolakharze geeignet. Derartige Harze werden gegebenenfalls mit zusätzlichen Monomeren und Härtern (Polyamiden, Säureanhydriden, einbasischen und mehrbasischen Säuren) und Katalysatoren als fertige Harzmischungen in Form von Einkomponentensystemen oder als Zweikomponentensysteme von den einschlägigen Firmen angeboten. Bei der Verarbeitung von Mehrkomponentensystemen ist es besonders vorteilhaft, zunächst die Schleifkörper in das Grundharz einzuarbeiten und dann erst die zweite Komponente (Härtersystem) hinzuzufügen, um eine ausreichende Topfzeit beim Ausbilden der erfindungsgemäßen Schicht zu haben. Bei Verwendung derartiger härtbarer flüssiger Gießharze wird die schleifmittelhaltige Polymerschicht durch Gießen der Mischung von Schleifkörpern und Harzsystemen und anschließendes Aushärten ausgebildet. Dies hat den Vorteil, daß gleichzeitig eine gute Haftung und Bindung der Polymerschicht sowohl an den Schleiflamellen als auch am Grundteller erreicht wird. Die noch flüssigen Mischungen können dabei auch im Randbereich auf die Rückseite des Grundtellers aufgebracht werden, um noch eine bessere Verankerung der Schicht am Grundteller zu erreichen.

Es ist aber auch möglich, die schleifmittelhaltige Polymerschicht aus einem vorgebildeten flachen Ring auszubilden, der mit Klebstoff an den Lamellen und dem Grundteller befestigt wird. In einem solchen Fall können als synthetische Polymere die gleichen Gießharze oder anstelle von Gießharzen auch synthetische Elastomere und synthetische Kautschuke als Bindemittel für die Schleifkörner verwendet werden. Der vorgebildete Ring kann mit üblichen Verfahren zur Herstellung von Schleifkörpern hergestellt werden.

Als geeignete Materialien für den Grundteller können verstärkte Kunststoffe als auch Metalle, wie Aluminium oder Stahl, verwendet werden.

Die Schleiflamellen werden aus den üblichen bekannten Materialien, wie Schleifleinen mit unterschiedlichen Körnungen hergestellt.

Geeignete Klebstoffe zur Befestigung der Schleiflamellen und/oder eines vorgefertigten schleifmittelhaltigen Ringes zur Vergrößerung des Durchmessers des Grundtellers sind als Einkomponenten- oder Mehrkomponentenklebstoffe im Handel erhältlich. Bei der Auswahl der Klebstoffe ist darauf zu achten, daß diese mit dem als Bindemittel für die schleifkörperhaltige Polymerschicht verwendeten synthetischen Harzen oder synthetischen Elastomeren oder synthetischen Kautschuken verträglich sind und mit diesen feste Bindungen ergeben.

Um die Haftung zu verbessern, kann in die Klebfuge zwischen dem Grundteller und den Schleiflamellen ein offenes Gewebe eingelegt werden, das über den Rand des Grundtellers hinaus bis in die ringförmige Schicht des synthetischen Polymeren reicht. Die Gewebe können aus Textilfasern, aus synthetischen Fasern oder Mischgewebe sein. Wird die Polymerschicht aus Gießharz ausgebildet, durchdringt das Gießharz das Gewebe und der Verbund mit den Schleiflamellen ist verbessert. Wird die Polymerschicht aus einem vorgefertigten Ring ausgebildet, verstärkt die Gewebeeinlage die Klebfuge zwischen dem Schleifmittelring und den Schleiflamellen.

Der Grundteller kann ein flacher Teller sein, bevorzugt ist es jedoch, im Zentrum des Tellers einen Bereich zu kröpfen und/oder Sicken einzudrücken, um den Grundteller zu versteifen und das Einspannen zu erleichtern.

Besonders bevorzugt ist es, den Tellerrand gegenüber dem gekröpften Bereich im Zentrum des Tellers so abzubiegen, daß der Rand sich unter einem etwas von 90° abweichenden Winkel zur Einspannachse der Fächerstirnschleifscheibe erstreckt.

Bei Verwendung von verstärkten Kunststofftellern ist es bevorzugt, den Teller im Bereich der Befestigungsbohrung mit einer Metallverstärkung zu versehen. Die Erfindung wird nun anhand der Figuren noch näher erläutert.

Fig. 1 zeigt die dachziegelartig übergreifende Anordnung der Schleiflamellen 2 auf dem Grundteller 1. In einem Teilabschnitt des Grundtellers 1 sind keine Schleiflamellen 2 wiedergegeben, um zu zeigen, wie die Schleiflamellen 2 über den Rand des Grundtellers 1 hinausragen. Im Zentrum von Fig. 1 ist der gekröpfte Bereich des Grundtellers schematisch wiedergegeben.

Fig. 2 zeigt einen Querschnitt durch die erfindungsgemäße Ausbildung der Fächerstirnschleifscheibe mit dem Grundteller 1, den auf der einen Seite am Außenbereich befestigten Schleiflamellen 2 und der ringförmigen Schicht 3 aus schleifmittelhaltigen synthetischen Polymeren zur Abstützung und Verankerung der Schleiflamellen am Grundteller 1. Der Grundteller ist im Zentrum um die Einspannöffnung gekröpft.

Fig. 3 zeigt eine Ausführungsform der Fächerstirnschleifscheibe von Fig. 2 im Querschnitt, bei dem der Teller zusätzlich zur Kröpfung noch in dem Außenbereich so abgebogen ist, daß der mit Schleiflamellen 2 am Außenumfang bestückte Grundteller 1 sich nicht rechtwinklig zur Einspannachse erstreckt, sondern unter einem Winkel α abweichend von 90° zur Einspannachse.

Fig. 4 zeigt ausschnittsweise die Ausbildung der synthetischen Kunststoffschicht 3 zur Verbindung und Unterstützung der Schleiflamellen 2 am Grundteller 1, wobei die Schicht 3 den Außenrand des Grundtellers 1 umgreift und sich bis auf die Rückseite des Grundtellers 1 erstreckt.

Die erfindungsgemäße Ausbildung der Fächerstirnschleifscheibe oder -trennscheibe weist eine ausreichende Festigkeit und Verbindung der Schleiflamellen mit dem Grundteller auf, so daß sie auch bei hohen Umdrehungsgeschwindigkeiten betrieben werden kann und den Sicherheitsanforderungen entspricht. Der besondere Vorteil besteht darin, daß bei gleichem Außendurchmesser der Fächerstirnschleifscheibe der Grundteller gegenüber herkömmlichen Schleifscheiben einen geringeren Durchmesser aufweist und die im Bereich der Lamellen den Grundteller teilweise ersetzende schleifmittelhaltige Kunststoffschicht es zuläßt, daß im Vergleich zu üblichen Schleifscheiben größere Flächen der Schleiflamellen verbraucht werden können, ohne daß es zu Schmieren oder Kontakten mit dem Grundteller kommt. Dies beruht darauf, daß die schleifkörnerhaltige Kunststoffschicht als Schleifkörper wirkt, wenn in diesem Bereich die Lamellen verbraucht sind und daß zum Verbrauch der Kunststoffschicht eine weitere Abnutzung der Schleiflamellen bis in den Bereich, in dem die Lamellen mit dem Grundteller verklebt sind, möglich ist.

## Patentansprüche

1. Fächerstirnschleifscheibe oder -trennscheibe mit einem kreisförmigen Grundteller (1), auf dessen Stirnseite in einer Umfangszone Schleiflamellen (2) einander dachziegelartig übergreifend so angeordnet sind, daß sie über den Rand des Grundtellers hinausragen (1) und die Schleiflamellen (2) am Grundteller (1) mittels Klebstoff befestigt sind,
**dadurch gekennzeichnet,**
daß die Schleiflamellen (2) so weit über den Rand des Grundtellers (1) hinausragen, daß in radialer Richtung nur ein Drittel bis zur Hälfte der Ausdehnung der Schleiflamellen (2) in der Umfangszone des Grundtellers (1) an diesem durch Klebstoff befestigt ist und am Außenrand des Grundtellers (1) eine mit dem Grundteller (1) und den Schleiflamellen (2) fest verbundene ringförmige Schicht (3) aus gehärteten synthetischen Polymeren, in die Schleifkörner eingebettet sind, vorhanden ist.

2. Fächerstirnschleifscheibe oder -trennscheibe nach Anspruch 1,
**dadurch gekennzeichnet,**
daß sich die Schicht (3) bis über die gesamten Teilstücke der Lamellen (2) erstreckt, die über den Rand des Grundtellers (1) hinausragen.

3. Fächerstirnschleifscheibe oder -trennscheibe nach Anspruch 1,
**dadurch gekennzeichnet,**
daß die Schicht (3) aus gehärteten synthetischen Polymeren auch den Außenrand des Grundtellers (1) umgreift.

4. Fächerstirnschleifscheibe oder -trennscheibe nach Anspruch 1,
**dadurch gekennzeichnet,**
daß die in die Polymerschicht eingebetteten Schleifkörner eine Größe aufweisen, die mit der Körnung der Schleifkörner in den Schleiflamellen etwa übereinstimmt oder eine gröbere Körnung aufweisen.

5. Fächerstirnschleifscheibe oder -trennscheibe nach Anspruch 1 oder 4,
**dadurch gekennzeichnet,**
daß das Gewichtsverhältnis von synthetischen Polymeren: Schleifkörnern in der ringförmigen Schicht von 90:10 bis 20:80 beträgt.

6. Fächerstirnschleifscheibe oder -trennscheibe nach jedem der Ansprüche 1 bis 5,
**dadurch gekennzeichnet,**
daß die schleifkörnerhaltige Schicht (3) aus Epoxidharz(en) oder Phenolharz(en) ausgebildet ist.

7. Fächerstirnschleifscheibe oder -trennscheibe nach jedem der Ansprüche 1 bis 6,
**dadurch gekennzeichnet,**
daß die schleifkörnerhaltige Schicht (3) aus einem vorgefertigten Ring besteht, der mit den Schleiflamellen (2) und dem Grundteller (1) mittels Klebstoff verbunden ist.

8. Fächerstirnschleifscheibe oder -trennscheibe nach jedem der Ansprüche 1 bis 7,
**dadurch gekennzeichnet,**
daß in der Klebfuge zwischen dem Grundteller (1) und den Schleiflamellen (2) ein offenes Gewebe vorhanden ist, das über den Rand des Grundtellers (1) hinaus bis in die ringförmige Schicht des synthetischen Polymeren reicht.

9. Fächerstirnschleifscheibe oder -trennscheibe nach jedem der Ansprüche 1 bis 8,
**dadurch gekennzeichnet,**
daß der Grundteller (1) aus Metall oder verstärkendem Kunststoff besteht.

## Claims

1. Grinding or cutting wheel with peripheral flaps, having a circular base disc (1), on whose end face in a circumferential region grinding blades (2) are arranged in an overlapping, imbricated manner, such that they project beyond the edge of the base disc (1), and the grinding blades (2) are fixed to the base disc (1) with adhesive, characterised in that the grinding blades (2) project sufficiently far over the edge of the base disc (1) that, in the radial direction, only one third to one half the extension of the grinding blades (2) in the circumferential region of the base disc (1) is adhered thereto, and an annular layer (3) of hardened, synthetic polymers, in which grains of abrasive are embedded, is provided on the outer edge of the base disc (1) and is rigidly joined to the base disc (1) and the grinding blades (2).

2. Grinding or cutting wheel with peripheral flaps according to claim 1, characterised in that the layer (3) extends as far as the parts of the blades (2) that project beyond the edge of the base disc (1).

3. Grinding or cutting wheel with peripheral flaps according to claim 1, characterised in that the layer (3) of hardened synthetic polymers also encompasses the outer edge of the base disc (1).

4. Grinding or cutting wheel with peripheral flaps according to claim 1, characterised in that the grains of abrasive embedded in the polymer layer have a size which approximately corresponds to the grain size of the abrasive grains in the grinding blades or a coarser grain size.

5. Grinding or cutting wheel with peripheral flaps according to claim 1 or 4, characterised in that the ratio by weight of synthetic polymers to grains of abrasive in the annular layer is from 90:10 to 20:80.

6. Grinding or cutting wheel with peripheral flaps according to any of claims 1 to 5, characterised in that the abrasive grain-containing layer (3) is formed of epoxy resin(s) or phenol resin(s).

7. Grinding or cutting wheel with peripheral flaps according to any of claims 1 to 6, characterised in that the abrasive grain-containing layer (3) consists of a prefabricated ring which is joined to the grinding blades (2) and the base disc (1) by means of adhesive.

8. Grinding or cutting wheel with peripheral flaps according to any of claims 1 to 7, characterised in that an open fabric is provided in the adhesion join between the base disc (1) and the grinding blades (2) and extends beyond the edge of the base disc (1) into the annular layer of the synthetic polymer.

9. Grinding or cutting wheel with peripheral flaps according to any of claims 1 to 8, characterised in that the base disc (1) consists of metal or reinforcing plastics material.

## Revendications

1. Disque de meulage ou de tronçonnage à surface frontale en éventail, à plateau de base circulaire (1) sur la face frontale duquel sont disposées, dans une zone périphérique, des lamelles de meulage (2) se recouvrant l'une l'autre, à la manière de tuiles, de telle sorte qu'elles viennent en saillie au-delà du bord du plateau de base (1) et que les lamelles de meulage (2) sont fixées au plateau de base (1) par un adhésif, caractérisé en ce que les lamelles de meulage (2) viennent en saillie au-delà du bord du plateau de base (1) sur une distance telle que, dans le sens radial, seulement un tiers à la moitié de l'extension des lamelles de meulage (2) est, dans la zone de périphérie du plateau de base (1), fixé par un adhésif à ce dernier et en ce que sur le bord extérieur du plateau de base (1) est présente une couche annulaire (3) de polymère synthétique durci, solidaire du plateau de base (1) et des lamelles de meulage (2), dans laquelle sont enrobés des grains de meulage.

2. Disque de meulage ou de tronçonnage à surface frontale en éventail selon la revendication 1, caractérisé en ce que la couche (3) s'étend sur toutes les parties des lamelles (2) qui viennent en saillie au-delà du bord du plateau de base (1).

3. Disque de meulage ou de tronçonnage à surface frontale en éventail selon la revendication 1, caractérisé en ce que la couche (3) de polymère synthétique durci vient également en prise avec le bord extérieur du plateau de base (1).

4. Disque de meulage ou de tronçonnage à surface frontale en éventail selon la revendication 1, caractérisé en ce que les grains de meulage enrobés dans la couche de polymères présentent une grosseur qui correspond environ à la granulation des grains de meulage dans les lamelles de meulage ou présentent une granulation supérieure.

5. Disque de meulage ou de tronçonnage à surface frontale en éventail selon la revendication 1 ou 4, caractérisé en ce que le rapport de poids polymères synthétiques:grains de meulage dans la couche annulaire est de 90:10 à 20:80.

6. Disque de meulage ou de tronçonnage à surface frontale en éventail selon l'une quelconque des revendications 1 à 5, caractérisé en ce que la couche (3) contenant des grains de meulage est réalisée en résine(s) époxyde(s) ou en résine(s) phénolique(s).

7. Disque de meulage ou de tronçonnage à surface frontale en éventail selon l'une quelconque des revendications 1 à 6. Caractérisé en ce que la couche (3) contenant des grains de meulage se compose d'un anneau préfabriqué qui est assemblé avec les lamelles de meulage (2) et le plateau de base (1) à l'aide d'un adhésif.

8. Disque de meulage ou de tronçonnage à surface frontale en éventail selon l'une quelconque des revendications 1 à 7, caractérisé en ce que dans le joint de collage entre le plateau de base (1) et les lamelles de meulage (2) se trouve un tissu ouvert qui s'étend au-delà du bord du plateau de base (1) jusque dans la couche annulaire de polymères synthétiques.

9. Disque de meulage ou de tronçonnage à surface frontale en éventail selon l'une quelconque des revendications 1 à 8, caractérisé en ce que le plateau de base (1) est en métal ou en matière synthétique de renforcement.
